# FASCICULE DE BREVET EUROPEEN

(11) **EP 3 654 112 B1**
(45) Date de publication et mention de la délivrance du brevet: **24.12.2025**
(21) Numéro de dépôt: 18206307.3
(22) Date de dépôt: 14.11.2018
(51) Int. Cl.: G04G 9/00, G04B 19/04, G04B 19/20

(54) **SYSTEME D'AFFICHAGE ANALOGIQUE D'INFORMATIONS POUR UNE MONTRE**
ANALOGES ANZEIGEVERFAHREN VON INFORMATIONEN FÜR EINE ARMBANDUHR
SYSTEM FOR ANALOGUE DISPLAY OF INFORMATION FOR A WATCH

(43) Date de publication de la demande: 20.05.2020
(73) Titulaire: Tissot S.A., 2400 Le Locle (CH)
(72) Inventeur: KOLLER, Jean-Marc, 1400 Yverdon-les-Bains (CH)
(74) Mandataire: ICB SA

(56) Documents cités:
- EP-A1- 1 471 396
- WO-A1-95/16938
- US-A- 3 811 266
- US-A- 5 329 501
- US-A- 5 465 239
- US-A1- 2016 154 382

## Description

### Domaine technique

La présente invention concerne un système d'affichage analogique d'informations pour une montre ainsi qu'un procédé de visualisation d'au moins une information sur un cadran d'affichage de la montre.

L'invention concerne également une montre comprenant un tel système ainsi qu'un programme d'ordinateur.

### Art antérieur

Les systèmes d'affichage analogique d'informations existant sur des montres mécaniques, notamment des montres-bracelets, utilisent tous, pour des raisons de place disponible sur les pièces mobiles d'affichage, très peu de guichet, un voire deux généralement, afin de présenter des informations à destination du porteur de la montre. Du fait de la contrainte de place disponible sur les pièces mobiles, la capacité d'affichage d'informations par la montre est alors fortement limitée et inadaptée à la diversité des informations qu'elle devra pouvoir être en mesure d'afficher notamment avec l'avènement des montres connectés.

US 2016/154382 A1 décrit une montre à affichage quantième/jour utilisant des disques mobiles et guichets, mais sans organe indicateur destiné à signaler une information générée dans un guichet à l'utilisateur.

On comprend qu'il existe alors un besoin de trouver une solution alternative, notamment qui ne présente pas les inconvénients de l'art antérieur.

### Résumé de l'invention

Un but de la présente invention est par conséquent de proposer un système d'affichage analogique d'informations offrant la possibilité d'afficher une palette d'informations diverses de préférence différentes de la date, de l'heure ou encore de phases de la lune, de manière claire et ce, tout en étant d'une mise en œuvre simple.

Un autre but de l'invention est de proposer système d'affichage analogique d'informations qui permet d'afficher une notification/alerte passif qui ne consomme pas ou peu d'énergie.

Dans ce dessein, l'invention porte sur un système d'affichage analogique d'informations pour une montre pourvue d'un mouvement mécanique, selon la revendication 1.

Dans d'autres modes de réalisation :
- l'élément de formation d'une information est une pièce rapportée ;
- l'élément de formation d'une information est venu de matière avec une face supérieure ou inférieure du cadran dans une zone de ce cadran comprenant le guichet ou encore avec une paroi d'une ouverture traversante formée par ce guichet ;
- le système comprend au moins un élément d'entrainement de la pièce mobile d'affichage de support de représentations graphiques ;
- la pièce mobile d'affichage de support d'information est une pièce plate de forme circulaire telle qu'un disque ou un anneau ;
- la pièce mobile d'affichage de support de représentations graphiques et le cadran d'affichage sont coaxiaux, et
- le système comprend un élément de calibration configuré pour identifier une position relative entre la pièce mobile et le cadran.

L'invention porte aussi sur une montre comportant un tel système.

Avantageusement, la montre est une montre mécanique connectée.

L'invention porte également sur un procédé de visualisation d'au moins une information sur un cadran d'affichage de la montre mis en œuvre par le système, le procédé comportant une étape de présentation d'une information dans un guichet du cadran comprenant une sous-étape de positionnement à la fois d'un organe indicateur en direction du guichet et d'une représentation graphique ou d'une partie d'une représentation graphique en face d'une ouverture traversante de ce guichet.

L'invention porte en outre sur un programme d'ordinateur comprenant des instructions de code de programme pour l'exécution des étapes du procédé selon la revendication précédente lorsque ledit programme d'ordinateur est exécuté par une unité de traitement d'une montre.

### Brève description des figures

D'autres particularités et avantages ressortiront clairement de la description qui en est faite ci-après, à titre indicatif et nullement limitatif, en référence aux figures annexées, dans lesquelles :
- la figure 1 est une représentation schématique d'une montre comprenant un système d'affichage analogique d'informations, selon un mode de réalisation de l'invention,
- la figure 2 est une représentation du cadran de la montre, selon un mode de réalisation de l'invention ;
- la figure 3 est une vue à plus grande échelle d'un guichet comprenant un élément de formation d'une information, selon le mode de réalisation de l'invention ;
- la figure 4 est une vue en coupe d'un ensemble d'éléments superposés comprenant un cadran d'affichage, une pièce mobile d'affichage de support de représentations graphiques et un élément de calibration, selon le mode de réalisation de l'invention, et
- la figure 5 représente un logigramme portant sur un procédé de visualisation d'au moins une information sur un cadran d'affichage, selon le mode de réalisation de l'invention.

### Description détaillée de l'invention

Sur la figure 1 est représentée une montre 100 comprenant un système d'affichage analogique 1 d'au moins une notification. Un tel système 1 est compris dans la montre 100 qui est de préférence une montre 100 mécanique connectée comprenant un mouvement mécanique. Ce système 1 comporte plus précisément de manière non limitative et/ou non exhaustive :
- une unité de traitement 2 comportant des ressources matérielles et logicielles en particulier au moins un processeur coopérant avec des éléments de mémoire ;
- un cadran d'affichage 3 hybride pourvu d'une première composante d'affichage 10a analogique et d'une deuxième composante d'affichage 10b numérique et/ou alphanumérique ;
- une pièce mobile d'affichage 4 de support de représentations graphiques ;
- un organe indicateur 5 tel qu'une aiguille, configuré pour désigner une information présentée dans un guichet 11 du cadran 3 à signaler au porteur de ladite montre 100 ;
- une interface sonore 7 telle qu'un haut-parleur ;
- un élément de calibration 9 tel qu'un capteur de lumière ;
- une commande d'activation 10 de l'affichage d'au moins une notification telle qu'un bouton poussoir, une couronne rotative ou encore une glace tactile ;
- un module de communication 6, et
- au moins un élément d'entrainement 8 de la pièce mobile 4 et de l'organe indicateur 5.

L'unité de traitement 2 de ce système 1, est reliée entre autres à l'interface sonore 7, au module de communication 6, à l'élément de calibration 9, à la commande d'activation 10 et à l'élément d'entrainement 8.

Dans ce système 1, le module de communication 6 est apte à établir une connexion avec un système de réseaux cellulaires en comprenant notamment une carte SIM (acronyme de « Subscriber Identity Module ») ou avec un système de réseaux locaux sans fil WLAN, et est aussi apte à mettre en œuvre des technologies de communication comme par exemple Bluetooth. Dans ces conditions, le système 1 et donc la montre 100 est apte à échanger des données avec un serveur distant, un ordinateur ou encore un ordiphone.

Dans ce système 1, le cadran d'affichage 3 visible sur les figures 2 et 4, comprend des faces supérieure 12a et inférieure 12b, la face supérieure 12a étant la face visible du cadran 3 lorsqu'il est agencé dans la montre 100 et la face inférieure 12b étant celle qui est agencée en regard de la pièce mobile 4. Le cadran 3 comprend aussi dans la première composante d'affichage 10a une pluralité de guichets 11 au travers desquels des informations sont susceptibles d'être présentées. De tels guichets 11 présentent chacun une section transversale qui peut avoir une forme circulaire ou encore essentiellement celle d'un quadrilatère. Ces guichets 11 sont distribués dans ce cadran 3 de manière pouvoir coopérer distinctement avec l'organe indicateur 5 pour indiquer/signifier une information au porteur de la montre 100. Cette information peut être une notification à l'attention de ce porteur. Cette notification peut être un message d'alerte relatif à une fonction réalisée par la montre 100 par exemple une notification relative à :
- ne messagerie électronique dans ce cas l'information présentée dans le guichet 11 peut correspondre à un nombre de message reçu par exemple sur la figure 2 dix message ont reçus ;
- un traqueur d'activité dans ce cas l'information peut correspondre à une fréquence de pulsation cardiaque, à un nombre de pas effectué, etc...
   un nombre d'appels téléphoniques manqués lorsque la montre 100 est connectée à un ordiphone ;
- indice d'UV (acronyme d'ultraviolet) ;
- etc...

Le cadran 3 est monté de manière superposée à la pièce mobile 4 de support qui comporte une face 13 comprenant des représentations graphiques. Plus précisément, une telle pièce mobile 4 est disposée de telle manière que les représentations graphiques qu'elle porte apparaissent dans la pluralité de guichets 11 du cadran 3 afin de générer des informations. Cet pièce mobile 4 qui est coaxiale avec le cadran 3, est une pièce de forme circulaire et plate telle qu'un disque ou un anneau.

On notera que chaque guichet 11 comprend une ouverture traversante s'étendant longitudinalement dans ce guichet 11 de sorte à relier les faces supérieure et inférieure 12a, 12b du cadran 3 entre elles.

Dans le cadran 3, au moins un guichet 11 comprend un élément de formation 14 d'une information. Cet élément de formation 14 est agencé au-dessus de la représentation graphique apparaissant dans le guichet 11 correspondant. Plus précisément, un tel élément de formation 14 peut être est venu de matière avec la face supérieure 12a ou la face inférieure 12b du cadran 3 dans une zone de ce cadran 3 comprenant le guichet 11 ou encore avec la paroi de l'ouverture traversante formée par ce guichet 11. Alternativement, cet élément de formation 14 peut être une pièce rapportée qui est agencée sur une zone de la face supérieure 12a ou de la face inférieure 12b comprenant le guichet 11 ou encore dans l'ouverture traversante formée par ce guichet 11. Cet élément de formation 14 d'une information est une pièce plate comprenant un réseau/grille d'une pluralité d'ouvertures formant un symbole ou un motif. En référence à la figure 3, ces ouvertures peuvent être par exemple des micro-orifices, des stries, des fentes ou une combinaison d'au moins deux de ces types ouvertures. A titre d'exemple, lorsque cet élément de formation 14 comprend un réseau de micro-orifices chaque micro-orifice peut présenter :
- une section carrée dont la longueur de chaque côté est comprise entre 200 et 900 µ, de préférence 265 µ, ou
- une section circulaire dont le diamètre est compris entre 200 et 1000 µ, de préférence 374 µ.

Un tel élément de formation 14 permet à partir d'une représentation graphique comprise sur la pièce mobile 4 de générer une information. Cette information comme on l'a vu précédemment est de préférence une notification. Dans le cas d'un guichet 11 pourvu d'un tel élément de formation 14, l'information peut être relative à un taux/pourcentage, à un état, à un intervalle de valeurs, d'un paramètre d'une fonction de la montre 100 ou de son fonctionnement, ou encore d'une mesure d'une caractéristique corporelle du porteur de la montre 100 comme une caractéristique physiologique (le pouls, la saturation du sang en oxygène, l'impédance de la peau, la tension artérielle, le rythme respiratoire, l'arythmie respiratoire, la température cutanée, le taux de sudation, la saturation du sang en oxygène ou le débit sanguin).

Cet élément de formation 14 comprend une pluralité d'ouvertures visible sur la figure 3, formant ensemble un motif tel qu'une pile. Cette pluralité d'ouvertures peut coopérer avec une représentation graphique telle qu'un dégradé de couleurs pour générer une information relative à l'état de charge énergétique de la montre 100. En effet, à mesure que cet état de charge diminue le motif en forme de pile change alors de couleur selon le dégradé de couleur relatif à la représentation graphique. Ce changement de couleur est réalisé à partir de faibles rotations de la pièce mobile 4.

On comprend ici que pour générer une telle information relative à la charge énergétique de la montre 100 dans un guichet 11 dépourvu d'un tel élément de formation 14, il est nécessaire que la pièce mobile 4 comprenne plusieurs représentations graphiques d'une pile illustrant chacune un état de charge différent. Dans ce contexte, une telle configuration du guichet sans élément de formation 14 consomme/requiert alors beaucoup de place sur la face 13 de la pièce mobile 4 et des rotations de la pièce mobile plus importantes, ce qui limite alors la variété d'informations qui peut alors être présentée dans les guichets 11.

Dans un autre exemple, l'élément de formation 14 peut comprendre une pluralité d'ouvertures formant ensemble un motif tel qu'un cœur. Cette pluralité d'ouvertures peut coopérer avec une représentation graphique telle qu'un dégradé de couleurs pour générer une information relative à un intervalle de fréquences de battement du cœur. En effet, en fonction de l'intervalle dans lequel est compris la mesure de la fréquence d'un battement de cœur du porteur, la couleur varie selon le dégradé de couleur relatif à la représentation graphique. Ce changement de couleur est réalisé à partir de faibles rotations de la pièce mobile 4.

On notera que les représentations graphiques destinées à être présentées dans un guichet 11 dépourvu d'un élément de formation 14, sont définies dans une portion de la face 13 de la pièce mobile 4 ; ladite portion présentant une surface qui est inférieure à celle d'une section transversale de ce guichet 11. A l'inverse les représentations graphiques destinées à être présentées dans un guichet 11 comprenant un élément de formation 14, sont définies dans une portion de la face 13 de la pièce mobile 4 qui présente une surface qui est supérieure à celle d'une section transversale de ce guichet 11.

Dans ce système 1, la pièce mobile 4 ainsi que l'organe indicateur 5 sont mis en mouvement sous l'action d'au moins un élément d'entrainement 8 tel qu'un moteur. L'élément d'entrainement 8 est piloté par l'unité de traitement 2 en fonction de l'information à présenter dans un ou plusieurs des guichets 11 du cadran 3.

Cette unité de traitement 2 en étant connectée à au moins un élément d'entrainement 8 et à un élément de calibration 9, est aussi apte à réaliser un positionnement du disque relativement au cadran 3 afin d'assurer un affichage correct des représentations graphiques dans les guichets 11. En référence à la figure 4, dans ce système 1, lorsque l'élément de calibration 9 est un capteur de lumière, la pièce mobile 4 et le cadran 3 comprennent tous deux des ouvertures 15a, 15b qui peuvent être alignées avec l'élément de calibration 9 de sorte que ce dernier reçoive un rayonnement lumineux. En particulier, l'ouverture 15b s'étend dans une zone de la pièce mobile 4 agencée en regard de l'élément de calibration 9 lorsque cette pièce 4 est en rotation. Cette ouverture 15b est définie dans toute cette zone à l'exception de portions réduites de longueurs différentes de cette zone visant à occulter l'élément de calibration 9. Ces portions permettent, notamment à partir de leurs différences, de détecter une position connue de la pièce mobile 4 relativement au cadran 3.

En outre, en référence à la figure 4, le cadran 3, la pièce mobile 4 et l'élément de calibration 9 sont montés de manière superposée dans la boite de montre 100. On notera que l'élément de calibration 9 lorsqu'il est un capteur de lumière peut permettre de mesurer un indice d'UV qui peut être une information présentée dans un guichet 11 du cadran 3 et ce, lorsque l'élément de calibration 9 et les ouvertures 15a, 15b sont alignés.

Un tel système 1 de la montre 100 est apte à mettre en œuvre un procédé de visualisation d'au moins une information sur le cadran d'affichage 3 de la montre 100 visible sur la figure 5.

Ce procédé comprend une étape d'actionnement 20 de la commande d'activation 10. Cette commande est définie pour participer à la présentation d'une ou de plusieurs informations. Lors de cette étape 20, l'actionnement de la commande engendre une génération d'un signal qui est transmis à l'unité de traitement 2.

Le procédé prévoit ensuite une étape de présentation 21 d'une information dans le guichet 11 du cadran 3. Cette étape 21 comprend une sous-étape de positionnement 22 à la fois d'un organe indicateur 5 en direction du guichet 11 et d'une représentation graphique ou une partie d'une représentation graphique en face de l'ouverture traversante de ce guichet 11. Pour ce faire, dès que l'unité de traitement 2 reçoit le signal provenant de la commande d'activation 10, il génère une instruction de contrôle visant à positionner l'organe indicateur 5 sur/dans/vers le guichet 11 devant présenter l'information en pilotant l'élément d'entrainement 8. De manière simultanée ou quasi-simultanée, il positionne également la représentation graphique correspondante ou la partie de la représentation graphique en face de l'ouverture traversante du guichet 11 en pilotant aussi l'élément d'entrainement 8 pour engendrer la rotation de la pièce mobile 4. Cette instruction de contrôle est générée par l'unité de traitement 2 sur la base de :
- l'identification de l'information dont l'affichage est désiré à partir du traitement du signal provenant de la commande d'activation 10, par exemple cette information peut être l'état de la charge énergétique de la montre 100 ;
- la réalisation d'une mesure (par exemple pour mesurer l'état de la charge énergétique de la montre 100) ou la récupération de données provenant d'un serveur distant, d'un ordinateur ou d'un ordiphone (par exemple une récupération de l'ordiphone d'un nombre d'appels manqués) relative à l'information identifié,
- sélection du guichet 11 adapté pour la présentation de l'information et ce, en fonction de l'information identifié,
- définition des instructions de commande à appliquer à l'élément d'entrainement 8 en vue de piloter le déplacement de l'organe indicateur 5 et de la pièce mobile 4.

En outre ce procédé comprend une étape de calibrage 23 de la position de la pièce mobile 4 relativement au cadran 3. Une telle étape 23 permet d'assurer un positionnement optimal des représentations graphiques ou de parties de ces représentations graphiques dans les guichets 11 lors de la mise en œuvre de ce procédé. Lors de cette étape 23, les ouvertures 15a, 15b du cadran 3 et de la pièce mobile 4 sont alignées avec l'élément de calibration 9 ici un capteur de lumière. Dans cette configuration, ce capteur de lumière reçoit un rayonnement lumineux et génère un signal qui est alors transmis à l'unité de traitement 2. A réception de ce signal, l'unité de traitement 2 peut ainsi identifier la position de la pièce mobile 4 par rapport au cadran 3 et mettre à jour le cas échéant des données de configuration archivées dans ses éléments mémoire comprenant cette position relative entre la pièce mobile 4 et le cadran 3 pour le fonctionnement du procédé et du système d'affichage 1. On comprend donc que l'alignement de ces ouvertures 15a, 15b avec le capteur de lumière 9 constitue un point de repère ou un index permettant d'identifier la position relative entre la pièce mobile 4 et le cadran 3.

## Revendications

1. Système d'affichage analogique (1) d'informations pour une montre (100) pourvue d'un mouvement mécanique, ledit système (1) comportant :
- un cadran d'affichage (3) comprenant une pluralité de guichets (11) ;
- une pièce mobile (4) d'affichage de support de représentations graphiques disposée de telle manière que les représentations graphiques qu'elle porte apparaissent dans la pluralité de guichets (11) afin de générer lesdites informations, **caractérisé en ce que** le système comporte en outre :
- un organe indicateur (5) configuré pour désigner une information générée dans un guichet (11) à signaler au porteur de ladite montre (100), et
au moins un guichet (11) comprenant un élément de formation (14) d'une information agencé au-dessus de la représentation graphique apparaissant dans le guichet (11) correspondant, ledit élément de formation (14) étant une pièce plate comprenant un réseau d'une pluralité d'ouvertures tels que des micro-orifices, des stries, des fentes ou une combinaison d'au moins deux de ces types ouvertures, lesdites ouvertures formant un motif et coopérant avec la représentation graphique de sorte que le motif change de couleur selon un dégradé de couleurs compris dans la représentation graphique.

2. Système (1) selon la revendication précédente, **caractérisé en ce que** l'élément de formation (14) d'une information est une pièce rapportée.

3. Système (1) selon la revendication 1, **caractérisé en ce que** l'élément de formation (14) d'une information est venu de matière avec une face supérieure (12a) ou inférieure (12b) du cadran (3) dans une zone de ce cadran (3) comprenant le guichet (11) ou encore avec une paroi d'une ouverture traversante formée par ce guichet (11).

4. Système (1) selon l'une quelconque des revendications précédentes, **caractérisé en ce qu'**il comprend au moins un élément d'entrainement (8) de la pièce mobile (4) d'affichage de support de représentations graphiques.

5. Système (1) selon l'une quelconque des revendications précédentes, **caractérisé en ce que** la pièce mobile (4) d'affichage de support d'information est une pièce plate de forme circulaire telle qu'un disque ou un anneau.

6. Système (1) selon l'une quelconque des revendications précédentes, **caractérisé en ce que** la pièce mobile (4) d'affichage de support de représentations graphiques et le cadran d'affichage (3) sont coaxiaux.

7. Système (1) selon l'une quelconque des revendications précédentes, **caractérisé en ce qu'**il comprend un élément de calibration (9) configuré pour identifier une position relative entre la pièce mobile (4) et le cadran (3).

8. Montre (100) comportant un système (1) selon l'une quelconque des revendications précédentes.

9. Montre (100) selon la revendication précédente, **caractérisée en ce qu'**elle est une montre (100) mécanique connectée.

10. Procédé de visualisation d'au moins une information sur un cadran d'affichage (3) de la montre (100) mis en œuvre par le système (1) selon l'une quelconque des revendications 1 à 7, le procédé comportant une étape de présentation (21) d'une information dans un guichet (11) du cadran (3) comprenant une sous-étape de positionnement (22) à la fois d'un organe indicateur (5) en direction du guichet (11) et d'une représentation graphique ou d'une partie d'une représentation graphique en face d'une ouverture traversante de ce guichet (11).

11. Programme d'ordinateur comprenant des instructions de code de programme pour l'exécution des étapes (20 à 22) du procédé selon la revendication précédente lorsque ledit programme d'ordinateur est exécuté par une unité de traitement d'une montre (100).

## Patentansprüche

1. Analoges Informationsanzeigesystem (1) für eine Uhr (100) mit einem mechanischen Uhrwerk, wobei das System (1) Folgendes umfasst:
- ein Zifferblatt (3) mit einer Mehrzahl von Anzeigefenstern (11);
- ein bewegliches Anzeige-Trägerteil (4) für grafische Darstellungen, das so angeordnet ist, dass die von ihm getragenen grafischen Darstellungen in der Mehrzahl der Anzeigefenster (11) erscheinen, um die genannten Informationen zu erzeugen, **dadurch gekennzeichnet, dass** das System ferner umfasst:
- ein Anzeigeelement (5), das dazu eingerichtet ist, eine in einem Anzeigefenster (11) erzeugte Information dem Träger der genannten Uhr (100) zu signalisieren, und
mindestens ein Anzeigefenster (11), das ein Formelement (14) zur Informationsbildung umfasst, welches oberhalb der im entsprechenden Anzeigefenster (11) erscheinenden grafischen Darstellung angeordnet ist, wobei das Formelement (14) ein flaches Bauteil ist, das ein Gitter aus einer Mehrzahl von Öffnungen aufweist, wie Mikroöffnungen, Rillen, Schlitze oder eine Kombination aus mindestens zwei dieser Öffnungsarten, wobei diese Öffnungen ein Muster bilden und mit der grafischen Darstellung derart zusammenwirken, dass sich das Muster farblich entsprechend einem in der grafischen Darstellung enthaltenen Farbverlauf ändert.

2. System (1) nach dem vorstehenden Anspruch, **dadurch gekennzeichnet, dass** das Formelement (14) zur Informationsbildung als angesetztes Teil ausgebildet ist.

3. System (1) nach Anspruch 1, **dadurch gekennzeichnet, dass** das Formelement (14) zur Informationsbildung einstückig mit einer Oberseite (12a) oder Unterseite (12b) des Zifferblatts (3) in einem Bereich dieses Zifferblatts (3), der das Anzeigefenster (11) umfasst, oder einstückig mit einer Wand einer durch dieses Anzeigefenster (11) gebildeten Durchgangsöffnung ausgebildet ist.

4. System (1) nach einem der vorstehenden Ansprüche, **dadurch gekennzeichnet, dass** es mindestens ein Antriebselement (8) zum Antreiben des beweglichen Anzeige-Trägerteils (4) für grafische Darstellungen umfasst.

5. System (1) nach einem der vorstehenden Ansprüche, **dadurch gekennzeichnet, dass** das bewegliche Anzeige-Trägerteil (4) für Informationen ein flaches, kreisförmiges Bauteil, wie eine Scheibe oder ein Ring, ist.

6. System (1) nach einem der vorstehenden Ansprüche, **dadurch gekennzeichnet, dass** das bewegliche Anzeige-Trägerteil (4) für grafische Darstellungen und das Zifferblatt (3) koaxial zueinander angeordnet sind.

7. System (1) nach einem der vorstehenden Ansprüche, **dadurch gekennzeichnet, dass** es ein Kalibrierelement (9) umfasst, das dazu eingerichtet ist, eine Relativposition zwischen dem beweglichen Anzeige-Trägerteil (4) und dem Zifferblatt (3) zu bestimmen.

8. Uhr (100) mit einem System (1) nach einem der vorstehenden Ansprüche.

9. Uhr (100) nach dem vorstehenden Anspruch, **dadurch gekennzeichnet, dass** es sich um eine vernetzte mechanische Uhr (100) handelt.

10. Verfahren zur Visualisierung von mindestens einer Information auf einem Zifferblatt (3) der Uhr (100), durchgeführt durch das System (1) nach einem der Ansprüche 1 bis 7, wobei das Verfahren einen Schritt der Präsentation (21) einer Information in einem Anzeigefenster (11) des Zifferblatts (3) umfasst, der einen Unterschritt des Positionierens (22) sowohl eines Anzeigeelements (5) in Richtung des Anzeigefensters (11) als auch einer grafischen Darstellung oder eines Teils einer grafischen Darstellung gegenüber einer Durchgangsöffnung dieses Anzeigefensters (11) umfasst.

11. Computerprogramm, das Programmanweisungen zur Ausführung der Schritte (20 bis 22) des Verfahrens nach dem vorstehenden Anspruch umfasst, wenn das Computerprogramm von einer Verarbeitungseinheit einer Uhr (100) ausgeführt wird.

## Claims

1. Analogue information display system (1) for a watch (100) provided with a mechanical movement, said system (1) including:
- a display dial (3) comprising a plurality of apertures (11);
- a moving display part (4) supporting graphical representations, disposed in such a way that the graphical representations supported thereby appear in the plurality of apertures (11) in order to generate said information, **characterized in that** the system also comprises:
- an indicator member (5) configured so as to designate a piece of information generated in an aperture (11) to be notified to the wearer of said watch (100), and
at least one aperture (11) comprising an information-forming element (14) arranged above the graphical representation appearing in the corresponding aperture (11), said information-forming element (14) being a flat part comprising a network of a plurality of openings such as micro-orifices, grooves, slots or a combination of at least two of these types of openings, said openings forming a pattern and cooperating with the graphical representation so the pattern changes colour according to a colour gradation comprises in the graphical representation.

2. System (1) according to the preceding claim, wherein the information-forming element (14) is a fixed part.

3. System (1) according to claim 1, wherein the information-forming element (14) is made in one piece with an upper face (12a) or lower face (12b) of the dial (3) in an area of this dial (3) comprising the aperture (11) or even with a wall of a through-opening formed by this aperture (11).

4. System (1) according to any of the preceding claims, wherein it comprises at least one drive element (8) for driving the moving display part (4) supporting graphical representations.

5. System (1) according to any of the preceding claims, wherein the moving display part (4) supporting information is a flat part, circular in shape, such as a disc or a ring.

6. System (1) according to any of the preceding claims, wherein the moving display part (4) supporting graphical representations and the display dial (3) are coaxial.

7. System (1) according to any of the preceding claims, wherein it comprises a calibration element (9) configured so as to identify a relative position between the moving part (4) and the dial (3).

8. Watch (100) comprising a system (1) according to any of the preceding claims.

9. Watch (100) according to the preceding claim, wherein it is a mechanical smartwatch (100).

10. Method for viewing at least one piece of information on a display dial (3) of the watch (100) implemented by the system (1) according to any of claims 1 to 7, the method including a step (21) of presenting a piece of information in an aperture (11) of the dial (3) comprising a sub-step (22) of positioning both an indicator member (5) towards the aperture (11) and a graphical representation or a part of a graphical representation facing a through-opening of this aperture (11).

11. Computer program comprising program code instructions for executing the steps (20 to 22) of the method according to the preceding claim when said computer program is executed by a processing unit of a watch (100).
